# EUROPÄISCHE PATENTSCHRIFT

(11) **EP 2 810 259 B1**
(45) Veröffentlichungstag und Bekanntmachung des Hinweises auf die Patenterteilung: **01.05.2019**
(21) Anmeldenummer: 12707024.1
(22) Anmeldetag: 03.02.2012
(51) Int. Cl.: G07F 9/02, A47K 10/28, A47K 10/32

(54) **HANDTUCHSPENDER MIT MITTELN ZUR DATENERFASSUNG UND -ÜBERTRAGUNG**
HAND TOWEL DISPENSER HAVING MEANS FOR DATA CAPTURE AND TRANSMISSION
DISTRIBUTEUR D'ESSUIE-MAINS POURVU DE MOYENS DE SAISIE ET DE TRANSMISSION DE DONNÉES

(43) Veröffentlichungstag der Anmeldung: 10.12.2014
(73) Patentinhaber: CWS-boco International GmbH, 47119 Duisburg (DE)
(72) Erfinder: ERB, Markus, 6030 Ebikon (CH)
(74) Vertreter: Lusuardi, Werther
(86) Internationale Anmeldenummer: PCT/CH2012/000028
(87) Internationale Veröffentlichungsnummer: WO 2013/113129

(56) Entgegenhaltungen:
- WO-A2-2006/065515
- US-A1- 2007 194 166
- US-A1- 2009 066 200
- US-A1- 2010 044 407
- US-B1- 6 360 181

## Beschreibung

Die Erfindung bezieht sich auf einen Handtuchspender und Mitteln zur Datenerfassung und -Übertragung gemäss dem Oberbegriff des Patentanspruchs 1, auf eine Vorrichtung mit einem Handtuchspender gemäss dem Oberbegriff des Patentanspruchs 27 und auf ein Verfahren zur Überwachung und Wartung eines Handtuchspenders gemäß dem Oberbegriff des Patentanspruchs 29 29,

Eine Vorrichtung zur Erfassung und Übertragung von Daten, welche den individuellen Verbrauch und den Gesamtverbrauch von Waschraumprodukten betreffen, ist aus dem Dokument WO 99/33008 KIMBERLEY-CLARK bekannt. Diese bekannte Vorrichtung umfasst einen oder mehrere Produktespender, welche mit einem Portionenzähler für das abgegebene Produkt versehen sind. Die abgegebenen Portionen werden von einem im Produktespender integrierten Sensor erfasst. Die vom Sensor erfassten Daten werden an eine lokale Datenübertragungseinheit übermittelt, welche aus den vom Sensor erhaltenen Daten ein Datensignal mit einem vorbestimmten Format generiert und dieses Datensignal drahtlos an eine vom Produktespender entfernte zentrale Datenerfassungseinheit übermittelt, wobei das durch die lokale Datenübertragungseinheit generierte Datensignal mindestens den Produkteverbrauch repräsentiert. Das von der lokalen Datenübertragungseinheit an die zentrale Datenerfassungseinheit übertragene Datensignal wird von der zentralen Datenerfassungseinheit für eine spätere Analyse gespeichert. Dabei kann die Verwendung mehrerer Produktespender mittels einer einzigen zentralen Datenerfassungseinheit überwacht werden. Nachteilig an dieser bekannten Vorrichtung ist, dass kein wiederverwendbares Spendermaterial verwendbar ist und dass die Messvorrichtung und die Datenübertragungsvorrichtung so angeordnet sind, dass eine Nachrüstung einer bestehenden Vorrichtung ohne Mess- und Datenübertragungsvorrichtung nur mit erheblichem Aufwand realisierbar ist. Ein Handtuchspender mit Mitteln zur Datenerfassung und -Übertragung ist aus dem Dokument WO 2006/065515 A2 [Georg et al.] bekannt. Dieser bekannte Handtuchspender umfasst eine Messvorrichtung mit einem Sensor zur Erfassung der Menge an verbrauchtem Spendermaterial, wobei der Sensor mit einem Funkmodul zur Übertragung der erfassten Messwerte verbunden ist.

Aus dem Dokument US 2007/194166 A1 [Reinsei et al.] ist ein weiterer Handtuchspender bekannt, welcher eine Messvorrichtung zur Erfassung der Menge an verbrauchtem Spendermaterial umfasst. Die Messvorrichtung detektiert einen "Wenig Papier" - Zustand und aktiviert eine entsprechende optische Anzeige am Handtuchspender.

Ein System zur Erfassung von Daten betreffend den individuellen und gesamthaften Verbrauch unterschiedlicher Waschraumprodukte durch in einem oder mehreren Waschräumen angeordnete Produktespender ist aus dem Dokument US 6,360,181 B1 [Gemmell et al.] bekannt.

Ein weiterer Handtuchspender mit einer Messvorrichtung zur Erfassung der Menge an verbrauchtem Spendermaterial ist aus dem Dokument US 2010/044407 A1 [Yardley] bekannt.

Ein weiterer Handtuchspender mit einer Messvorrichtung zur Erfassung der Menge an verbrauchtem Spendermaterial ist aus dem Dokument US 2009/0066200 A1 bekannt.

Hier will die Erfindung Abhilfe schaffen. Der Erfindung liegt die Aufgabe zugrunde, einen Handtuchspender mit einem wiederverwendbaren Spendermaterial und mit einer Mess- und Datenübertragungsvorrichtung zu schaffen, dessen Mess- und Datenübertragungsvorrichtung einfach ausgebildet ist.

Die Erfindung löst die gestellte Aufgabe mit einem Handtuchspender, welcher die Merkmale des Anspruchs 1 aufweist, sowie mit einer Vorrichtung mit einem Handtuchspender, welche die Merkmale des Anspruchs 27 und mit einem Verfahren zur Überwachung und Wartung der Handtuchspenders, welches die Merkmale des Anspruchs 29 31 aufweist.

Die durch die Erfindung erreichten Vorteile sind im Wesentlichen darin zu sehen, dass dank der erfindungsgemässen Vorrichtung ein bestehender handelsüblicher Handtuchspender mit einem wiederverwendbaren textilen Spendermaterial durch einen Einbau der in einem Funkmodul angeordneten Mess- und Datenübertragungsvorrichtung einfach nachrüstbar ist.

Weitere vorteilhafte Ausgestaltungen der Erfindung können wie folgt kommentiert werden:
Erfindungsgemäß umfasst die Messvorrichtung ein erstes signalauslösendes Element, vorzugsweise einen ersten Magnet, welches an einer die Wickelrolle antreibenden Antriebswalze befestigbar ist.

Ebenfalls umfasst die Messvorrichtung einen zweiten Sensor und ein zweites signalauslösendes Element, vorzugweise einen zweiten Magnet, wobei das zweite signalauslösende Element an einer Umlenkachse für das abzugebende Spendermaterial befestigt ist. Durch den an der Umlenkachse angeordneten zweiten Magneten kann über den zweiten Sensor ermittelt werden, wenn Handtuch von der frischen, abzurollenden Handtuchrolle abgerollt wird. Da durch die Messvorrichtung erfasst wird, wenn Spendermaterial auf die das verbrauchte Spendermaterial aufzuwickelnde Wickelrolle aufgewickelt wird, kann somit ermittelt werden, wenn nur frisches Handtuch abgewickelt wird und kein verbrauchtes Handtuch abgewickelt wird, d.h. eine auf den Fussboden reichende "Bodenschleife" kann mittels eines Funksignals "Spender zieht nicht ein" an das Wartungspersonal gemeldet werden. Ferner kann durch den zweiten Sensor und den zweiten Magnet die Anzahl Spendervorgänge für statistische Zwecke ermittelt werden.

In einer weiteren Ausführungsform umfasst die Messvorrichtung einen dritten Sensor und ein drittes signalauslösendes Element, vorzugsweise einen dritten Magnet, wobei das dritte signalauslösende Element stationär am Gehäuse befestigt ist. Die Wickelschale verschiebt sich gegen das Gehäusedach, wenn Spendermaterial von der frischen Handtuchrolle abgewickelt wird, so dass durch die Messvorrichtung ein dritter Vorratszustand "Spender voll" erfasst wird, wenn die Wickelschale in ihrer vom Gehäusedach entfernten unteren Endposition ist. Ferner wird durch die Messvorrichtung bei sich gegen das Gehäusedach verschiebender Wickelschale der Restvorrat an Spendermaterial ermittelt bis ein Restvorrat von 80% erreicht ist. Damit kann der durch den ersten Sensor und den ersten Magnet ermittelte Restvorrat überprüft werden und ein allfälliger Fehler ermittelt werden.

In einer weiteren Ausführungsform sind das Funkmodul und der erste Sensor an der Wickelschale befestigt. Dadurch kann der Handtuchspender auf einfache Weise durch Austausch der Wickelschale nachgerüstet werden.

Vorzugsweise sind auch der zweite und/oder der dritte Sensor an der Wickelschale angeordnet.

In wiederum einer weiteren Ausführungsform ist durch die Messvorrichtung eine Vorratsangabe mit einem ersten Vorratszustand "Spender fast leer" bei einem Restvorrat an Spendermaterial von weniger als 25% und einem zweiten Vorratszustand "Spender leer" ermittelbar.
Damit sind die Vorteile erreichbar, dass:
- die Vorratszustände "Spender fast leer" und "Spender leer" im Handtuchspender einfach erfasst werden und an das Wartungspersonal weitergeleitet werden können. Das Erfassen dieser Messwerte und das Übertragen der Daten für "Spender fast leer" und "Spender leer" erfolgt in Echtzeit, so dass damit ein Frühwarnsystem für das Wartungspersonal eingerichtet werden kann; und
- durch die Erfassung und Übertragung beider Vorratszustände "Spender fast leer" und "Spender leer" kann der Einsatz des Wartungspersonals optimiert werden, so dass der Handtuchspender nachgefüllt werden können bevor die Meldung "Spender leer" erfolgt.

In einer anderen Ausführungsform gibt der erste Vorratszustand "Spender fast leer" einen Restvorrat an Spendermaterial von weniger als 15% an.

In einer anderen Ausführungsform umfasst das Funkmodul einen Mikrocontroller, mittels welchem aus den durch die Messvorrichtung erfassten Messwerten die verbrauchte Menge an Spendermaterial ermittelbar ist.

In einer anderen Ausführungsform umfasst der Handtuchspender einen Protokollumsetzer, vorzugsweise ein Gateway, mittels welchem die durch das Funkmodul übertragenen Daten empfangen und drahtlos an ein externes Kommunikations-Netzwerk weiterleitbar sind. Über das Gateway können die Datensignale von mehreren, z.B. in einem Stockwerk eines Gebäudes verteilten Produktespendern erfasst und an ein externes Kommunikations-Netzwerk weitergeleitet werden. Die im externen Kommunikations-Netzwerk weitergeleiteten Datensignale können dann durch eine zentrale Datenverarbeitungsanlage empfangen, gespeichert und weiterverarbeitet werden.

Vorzugsweise umfasst das Gateway eine Uhr, so dass ein weitergeleitetes Funksignal neben dem mindestens einen Messwert auch den Zeitpunkt dessen Weiterleitung umfasst. Die drahtlos übertragenen Protokolle umfassen neben den Daten für "Spender fast leer" und "Spender leer" auch den Zeitpunkt, zu welchem der entsprechende Zustand im Produktespender erfasst und übermittelt wurde.

In wiederum einer anderen Ausführungsform wird eine die aktuelle Menge an verbrauchtem Spendermaterial repräsentierende Füllstandsangabe in einem periodischen übermittelten Funksignal vom Funkmodul gesendet, wobei vorzugsweise vier dieser periodischen Funksignale pro Stunde übermittelt werden. Die Gesamtsendezeit des Funkmoduls kann somit reduziert werden.

In einer weiteren Ausführungsform sendet das Funkmodul ein periodisches Signal, welches anzeigt, dass das Funkmodul in Betrieb ist. Die periodische, z.B. viertelstündige Aussendung eines Signals, welches anzeigt, dass das Funkmodul in Betrieb ist (Alive-Meldung), stellt sicher, dass Kommunikationsprobleme kurzfristig erkannt und behoben werden können, und kann auch zur Übertragung der Füllstandsangabe und weiterer Messwerte und Daten verwendet werden.

Vorzugsweise sendet das Funkmodul Funksignale in einem Frequenzbereich zwischen 868 MHz und 870 MHz.

Vorzugsweise beträgt die Sendedauer eines Funksignals des Funkmoduls (2) zwischen 55 ms und 65 ms, typischerweise 60 ms.

In einer weiteren Ausführungsform sind durch die Messvorrichtung die Anzahl Umdrehungen erfassbar, welche die das verbrauchte Spendermaterial aufwickelnden Wickelrolle ausführt.

In einer weiteren Ausführungsform ist an der Wickelschale eine Antriebswalze befestigt, mittels welcher das verbrauchte Spendermaterial auf der Wickelachse der Wickelrolle aufwickelbar ist.

In einer anderen Ausführungsform umfasst der Handtuchspender Antriebsmittel, vorzugsweise einen Federspeicherantrieb, mittels welcher die Antriebswalze angetrieben wird.

In einer anderen Ausführungsform ist am Gehäuse eine Umlenkrolle angeordnet, welche bei einem Abwickeln von Spendermaterial von der frischen Handtuchrolle angetrieben wird und durch welche der Federspeicherantrieb vorspannbar ist.

In wiederum einer anderen Ausführungsform umfassen die Antriebsmittel eine Zeitverzögerungseinrichtung, welche beim Abwickeln von Spendermaterial von der frischen Handtuchrolle aktiviert wird und nach Ablauf einer festgelegten Zeitspanne die Antriebsmittel zum Einziehen des verbrauchten Spendermaterials aktiviert.

In einer weiteren Ausführungsform bildet die Antriebswalze mit der das verbrauchte Spendermaterial umfassenden Wickelrolle einen rotativen Reibschluss, oder auch kraftschlüssige Verbindung genannt.

Vorzugsweise ist die Antriebswalze an ihrer Mantelfläche mit Noppen versehen, wodurch eine: Erhöhung der rotativ kraftschlüssigen Verbindung zwischen der Antriebswalze und der Wickelrolle erreichbar ist.

In einer anderen Ausführungsform umfasst der Handtuchspender einen Signalverstärker oder Signalaufbereiter, vorzugsweise einen Repeater, welcher zwischen dem Funkmodul und dem Gateway angeordnet ist. Der Repeater ermöglicht eine Datenübertragung zwischen dem Produktespender und dem Gateway über grosse Distanzen.

In einer anderen Ausführungsform umfasst das Funkmodul eine Batterie und der Ladezustand der Batterie wird vom Funkmodul erfasst und als weiteres Datensignal übertragen.

In einer weiteren Ausführungsform umfasst der Handtuchspender einen mit dem Funkmodul verbundenen manuellen Defektschalter, so dass bei Betätigung des Defektschalters durch das Funkmodul eine Mittelteilung "Spender defekt" gesendet wird.

In einer weiteren Ausführungsform sind durch das Funkmodul die Funksignale, welche die Vorratszustände "Spender fast leer" und "Spender leer" umfassen, in Echtzeit übertragbar.

In einer anderen Ausführungsform umfassen die vom Funkmodul übertragenen Funksignale eine Identifikation des Produktespenders.

Vorzugsweise umfassen die vom Funkmodul übertragenen Funksignale zusätzlich den Ort des Produktespenders.

Die erfindungsgemässe Vorrichtung umfasst eine zentrale Datenverarbeitungsanlage, welche zur Datenübertragung über ein externes Kommunikations-Netzwerk mit dem Gateway verbunden ist. Die von den Produktespendern erhaltenen Daten können auf der zentralen Datenverarbeitungsanlage gespeichert und weiterverarbeitet werden. Ferner können von der zentralen Datenverarbeitungsanlage Mitteilungen betreffend vorzunehmende Unterhalts- und Servicearbeiten an Unterhaltsfirmen übermittelt werden.

In einer speziellen Ausführungsform der Vorrichtung ist das externe Kommunikations-Netzwerk ein Mobiltelefonnetz und die Datenübertragung vom Gateway zur zentralen Datenverarbeitungsanlage erfolgt über das Mobiltelefonnetz. Das Mobiltelefonnetz ist vorzugsweise ein Standardnetz wie GSM (Global System for Mobile Communication).

In einer speziellen Ausführungsform umfasst das Verfahren die weiteren Schritte:
Erfassen der verbrauchten Menge an Spendermaterial auf der aufwickelnden Wickelrolle mittels der Messvorrichtung;
Weiterleiten der erfassten verbrauchten Menge an Spendermaterial in einem periodischen übermittelten Funksignal vom Funkmodul an das Gateway;
Weiterleiten dieses Funksignals zusammen mit der Zeitangabe der Übertragung vom Gateway an die zentrale Datenverarbeitungsanlage;
Speichern der erfassten verbrauchten Menge an Spendermaterial in einem Datenspeicher der zentralen Datenverarbeitungsanlage; und
Verarbeiten der erfassten Mengen an Spendermaterial mit den jeweiligen Zeitangaben mit der zentralen Datenverarbeitungsanlage zu Angaben betreffend die Benutzungshäufigkeit und den Produktverbrauch des Handtuchspenders.

Die Erfindung und Weiterbildungen der Erfindung werden im Folgenden anhand der teilweise schematischen Darstellungen mehrerer Ausführungsbeispiele noch näher erläutert.

Es zeigen:
Fig. 1 eine Seitenansicht einer Ausführungsform des erfindungsgemässen Handtuchspenders;
Fig. 2 eine Frontansicht durch der in Fig. 1 dargestellten Ausführungsform des erfindungsgemässen Handtuchspenders;
Fig. 3 eine perspektivische Ansicht einer weiteren Ausführungsform des erfindungsgemässen Handtuchspenders;
Fig. 4 eine perspektivische Ansicht nochmals einer Ausführungsform der erfindungsgemässen Vorrichtung.

Die in den Fig. 1 und 2 dargestellte Ausführungsform des erfindungsgemässen Handtuchspenders 1 für ein wiederverwendbares textiles Spendermaterial 4 umfasst im Wesentlichen ein Gehäuse 22, welches eine Wickelschale 7 zur Aufnahme einer das frische Spendermaterial 4 umfassenden Handtuchrolle 8 und ein Schwenkmodul 13 zur rotierbaren Aufnahme einer das verbrauchte Spendermaterial 4 aufwickelnden Wickelrolle 9 umfasst, eine Messvorrichtung 3 zur Erfassung von Messwerten, welche die Menge an verbrauchtem Spendermaterial 4 umfassen und ein Funkmodul 2, welches zum Empfang der durch die Messvorrichtung 3 erfassten Messwerte mit der Messvorrichtung 3 verbunden ist und zur Übertragung von Funksignalen ausgebildet ist, welche je mindestens einen Messwert beinhalten.

Durch die Messvorrichtung 3 ist die Menge an verbrauchtem Spendermaterial 4 auf der das verbrauchte Spendermaterial 4 aufwickelnden Wickelrolle 9 ermittelbar, wobei durch die Messvorrichtung 3 zusätzlich eine Vorratsangabe mit einem ersten Vorratszustand "Spender fast leer" bei einem Restvorrat an Spendermaterial 4 von wahlweise zwischen weniger als 25% und weniger als 15% und einem zweiten Vorratszustand "Spender leer" ermittelbar ist.

Der Handtuchspender 1 umfasst einen mit dem Funkmodul 2 verbundenen manuellen Defektschalter 24, so dass bei Betätigung des Defektschalters 24 durch das Funkmodul 2 eine Mittelteilung "Spender defekt" gesendet wird.
Das Funkmodul 2 ist an der Wickelschale 7 befestigt und dient zum Empfang und zur Übertragung der durch die Messvorrichtung 3 erfassten Messwerte in Form von Datensignalen.

Die Anzahl ausgeführter Spendervorgänge werden in einem periodischen übermittelten Funksignal vom Funkmodul 2 gesendet, wobei im Allgemeinen vier dieser periodischen Funksignale pro Stunde übermittelt werden. Durch das periodisch übermittelte Funksignal kann zusätzlich erfasst werden, dass das Funkmodul 2 in Betrieb ist. Ferner umfasst das Funkmodul 2 eine Batterie, deren Ladezustand vom Funkmodul 2 erfasst und als weiteres Datensignal übertragen wird.

Das Funkmodul 2 umfasst einen Mikrocontroller umfasst, mittels welchem aus den durch die Messvorrichtung 3 erfassten Messwerten die Menge an verbrauchtem Spendermaterial 4 ermittelbar ist.
Eine die Menge an verbrauchtem Spendermaterial 4 definierende Füllstandsangabe wird in einem periodischen übermittelten Funksignal vom Funkmodul 2 gesendet, wobei vorzugsweise vier dieser periodischen Funksignale pro Stunde übermittelt werden. Das Funkmodul 2 sendet zudem ein periodisches Signal sendet, welches anzeigt, dass das Funkmodul 2 in Betrieb ist. Die Datensignale werden vom Funkmodul 2 mit einer Frequenz von 868 MHz gesendet, wobei die Sendedauer eines Funksignals 60 ms beträgt.

Ferner umfassen die vom Funkmodul 2 übertragenen Funksignale eine Identifikation und/oder den Ort des Handtuchspenders 1.

Durch die Messvorrichtung 3 ist die Anzahl Umdrehungen erfassbar, welche die das verbrauchte Spendermaterial 4 aufwickelnde Wickelrolle 9 ausführt. Die Messvorrichtung 3 umfasst einen ersten Sensor 5 und einen ersten Magnet 11, wobei der erste Magnet 11 an einer die Wickelrolle 9 antreibenden Antriebswalze 19 befestigt ist, einen zweiten Sensor 20 und einen zweiten Magnet 17, wobei der zweite Magnet 17 an einer Umlenkachse 18 für das auszugebende Spendermaterial 4 befestigt ist und einen dritten Sensor 23 und einen dritten Magnet 12, wobei der dritte Magnet 12 stationär am Gehäuse 22 befestigt ist. Durch den zweiten Sensor 20 und den zweiten Magneten 17 kann die Anzahl ausgeführter Spendervorgänge ermittelt werden, welche für statistische Zwecke verwendet werden kann.

Die Wickelschale 7 verschiebt sich gegen das Gehäusedach 30, wenn Spendermaterial 4 von der frischen Handtuchrolle 8 abgewickelt wird, so dass durch die Messvorrichtung 3 ein dritter Vorratszustand "Spender voll" erfasst werden kann, wenn die Wickelschale 7 in ihrer vom Gehäusedach 30 entfernten unteren Endposition ist. Ferner wird durch die Messvorrichtung 3 bei sich gegen das Gehäusedach 30 verschiebender Wickelschale 7 der Restvorrat an Spendermaterial ermittelt bis ein Restvorrat von 80% erreicht ist. Damit kann der durch den ersten Sensor 5 und den ersten Magnet 11 ermittelte Restvorrat überprüft werden und ein allfälliger Fehler ermittelt werden. Der zweite und dritte Sensor 20;23 sind ebenfalls mit dem Funkmodul 2 verbunden. Die drei Sensoren 5;20;23 sind als sogenannte Reedsensoren zum Detektieren eines Magnetfeldes ausgebildet.

Ferner ist an der Wickelschale 7 eine Antriebswalze 19 befestigt, mittels welcher das verbrauchte Spendermaterial 4 auf der Wickelachse 26 zu der Wickelrolle 9 aufwickelbar ist. Der Handtuchspender 1 umfasst Antriebsmittel, welche als Federspeicherantrieb 28 ausgebildet sind, mittels welchem die Antriebswalze 19 angetrieben wird.

Zudem ist am Gehäuse 22 eine Umlenkrolle 30 angeordnet, welche bei einem Abwickeln von Spendermaterial 4 von der frischen Handtuchrolle 8 angetrieben wird und durch welche der Federspeicherantrieb 28 vorspannbar ist. Zwischen dem Federspeicherantrieb 28 und der Antriebswalze 19 ist ein Getriebe 29 angeordnet.

Die Antriebsmittel umfassen eine Zeitverzögerungseinrichtung, welche beim Abwickeln von Spendermaterial 4 von der frischen Handtuchrolle 8 aktiviert wird und nach Ablauf einer festgelegten Zeitspanne die Antriebsmittel zum Einziehen des verbrauchten Spendermaterials 4 aktiviert.

Die Antriebswalze 19 bildet mit der das verbrauchte Spendermaterial 4 umfassenden Wickelrolle 9 einen rotativen Reibschluss, welcher dadurch verbessert wird, dass die Antriebswalze 19 an ihrer Mantelfläche mit Noppen versehen ist.

In der in Fig. 3 dargestellten Ausführungsform umfasst der Handtuchspender 1 einen Protokollumsetzer, vorzugsweise ein Gateway 14 umfasst, mittels welchem die durch das Funkmodul 2 übertragenen Daten empfangen und drahtlos an ein externes Kommunikations-Netzwerk (5 weiterleitbar sind. Das Gateway 14 umfasst eine Uhr 27, so dass ein weitergeleitetes Funksignal neben dem Vorratszustand auch den Zeitpunkt dessen Weiterleitung umfasst.

Mittels des Gateway 14 werden die durch das Funkmodul 2 übertragenen Datensignale empfangen und zusammen mit der Zeitangabe der Übertragung drahtlos an ein externes Kommunikations-Netzwerk 15 weitergeleitet. Das externe Kommunikations-Netzwerk 15 ist ein Mobiltelefonnetz, z.B. ein Standardnetz wie das GSM (Global System for Mobile Communication).

Die in Fig. 4 dargestellte Ausführungsform der erfindungsgemässen Vorrichtung umfasst mehrere Handtuchspender 1 und zusätzlich eine zentrale Datenverarbeitungsanlage 16, welche zur Datenübertragung über das externe Kommunikations-Netzwerk 15 mit dem Gateway 14 verbunden ist. Ferner umfasst die Vorrichtung für diejenigen Handtuchspender 1, welche weit entfernt vom Gateway 14 angeordnet sind, einen Signalverstärker oder Signalaufbereiter, vorzugsweise einen Repeater 21, welche zwischen den entsprechenden Funkmodulen 2 und dem entsprechenden Gateway 14 angeordnet sind. Die Daten von der zentralen Datenverarbeitungsanlage 16 werden über ein Kabelnetz, z.B. das Internet oder drahtlos über ein Mobiltelefonnetz an eine weitere, z.B. bei einer Wartungsfirma angeordnete Datenverarbeitungsanlage 25 weitergeleitet. Alternativ oder zusätzlich können die Daten von der zentralen Datenverarbeitungsanlage 16 auch über ein Mobiltelefonnetz an ein Mobiltelefon des Wartungspersonals übertragen werden.

Das Verfahren zur Überwachung und Wartung der in den Fig. 4 dargestellten erfindungsgemässen Vorrichtung umfasst im Wesentlichen die Schritte: 1) Ermitteln des Vorratszustands "Spender fast leer" oder "Spender leer" an mindestens einem Handtuchspender 1 mittels der Messvorrichtung 3; 2) Empfangen des vom Funkmodul 2 in Echtzeit gesendeten Funksignals "Spender fast leer" oder "Spender leer" durch den Protokollumsetzer, vorzugsweise durch das Gateway 14; und 3) Weiterleiten des empfangenen Funksignals "Spender fast leer" oder "Spender leer" zusammen mit der Zeitangabe der Übertragung durch das Gateway 14 mittels eines externen Kommunikations-Netzwerks 15 an eine zentrale Datenverarbeitungsanlage 16.

Ferner können durch die Vorrichtung die folgenden Schritte ausgeführt werden:
Erfassen der verbrauchten Menge an Spendermaterial 4 auf der aufwickelnden Wickelrolle 9 mittels der Messvorrichtung 3;
Weiterleiten der erfassten verbrauchten Menge an Spendermaterial 4 in einem periodischen übermittelten Funksignal vom Funkmodul 2 an das Gateway 14;
Weiterleiten dieses Funksignals zusammen mit der Zeitangabe der Übertragung vom Gateway 14 an die zentrale Datenverarbeitungsanlage 16;
Speichern der erfassten verbrauchten Menge an Spendermaterial 4 in einem Datenspeicher der zentralen Datenverarbeitungsanlage 16; und
Verarbeiten der erfassten Mengen an Spendermaterial 4 mit den jeweiligen Zeitangaben mit der zentralen Datenverarbeitungsanlage 16, z.B. zu Angaben betreffend die Benutzungshäufigkeit und den Produktverbrauch des Handtuchspenders 1.

Die durch die Messvorrichtung 3 erfassten und durch das Funkmodul 2 übertragenen Datensignale umfassen im Wesentlichen die folgenden Mitteilungen:
1) Spender fast leer
2) Spender leer
3) Spender defekt
4) Spender zieht kein Spendermaterial ein
5) Portionenzähler
6) Batterie am Leben
7) Batterie fast leer

Ausgehend von den oben genannten Mitteilungen können durch die zentrale Datenverarbeitungsanlage 16 die folgenden Echtzeit-Informationen und Langzeit-Berichte erhalten und erstellt werden:

**Tabelle 1: Spender fast leer**

| **Informationstyp** | **Report-Inhalt** | **Versand-/Verteilungsart** |
|---|---|---|
| Echtzeitinfo | - **"Spender fast leer" <20%** | - SMS (Reinigungspersonal) |
| | - Uhrzeit | - Email |
| | - Reinigungsteam | - Webportal |
| | - Gebäude (Nr./Name) | Status mit Ampelsystem: |
| | - Etagennummer/Etagenplan | Grün = Spender ok |
| | - Raumnummer | Orange = "Spender fast leer" |
| | - Waschraumtyp (Männer, Frauen, Behinderten) | |
| | - Spender-Identifikationsnummer | Rot = "Spender leer" |
| Langzeit-Report | - **Übersicht der "Spender fast leer"** | - Email |
| | - Einstellbare Zeitspanne | - Webportal (Grafik, Tabellen, Diagramme, Etagenpläne) |
| | - Einstellbare Übersicht bestimmter Spender in bestimmten Bereichen/Waschräumen (Gruppierung) | |
| | - Einstellbare Übersicht bestimmter Spender zugeordnet zum Reinigungspersonal (durch Handynummer, Email-Adresse) | |

**Tabelle 2: Spender leer**

| **Informationstyp** | **Report-Inhalt** | **Versand-/Verteilungsart** |
|---|---|---|
| Echtzeitinfo | - **"Spender leer"** d1**0%** | - SMS (Reinigungspersonal) |
| | - Uhrzeit | - Email |
| | - Reinigungsteam | - Webportal |
| | - Gebäude (Nr./Name) | Status mit Ampelsystem: |
| | - Etagennummer/Etagenplan | Grün = Spender ok |
| | - Raumnummer | Orange = "Spender fast leer" |
| | - Waschraumtyp (Männer, Frauen, Behinderten) | |
| | - Spender-Identifikationsnummer | Rot = "Spender leer" |
| Langzeit-Report | - **Übersicht der "Spender leer"** | - Email |
| | - Einstellbare Zeitspanne | - Webportal (Grafik, Tabellen, Diagramme, Etagenpläne) |
| | - Einstellbare Übersicht bestimmter Spender in bestimmten Bereichen/Waschräumen (Gruppierung) | |
| | - Einstellbare Übersicht bestimmter Spender zugeordnet zum Reinigungspersonal (durch Handynummer, Email-Adresse) | |
| Langzeit-Report | - **Reaktionszeit der Spenderbefüllung** | - Email |
| | - Messung der Zeitspanne zwischen Info "Spender leer" bis Stop der Info (Spender wurde nachgefüllt) | - Webportal (Grafik, Tabellen, Diagramme, Etagenpläne) |
| | - Einstellbare Zeitspanne; auch Zeitverlauf über einen | |
| | bestimmten Zeitraum | |
| | - Einstellbare Übersicht bestimmter Spender in bestimmten Bereichen/Waschräumen (Gruppierung) | |
| | - Einstellbare Übersicht bestimmter Spender zugeordnet zum Reinigungspersonal (durch Handynummer, Email-Adresse) | |

**Tabelle 3: Informationen aus den Mitteilungen "Spender fast leer" und "Spender leer"**

| **Informationstyp** | **Report-Inhalt** | **Versand-/Verteilungsart** |
|---|---|---|
| Langzeit-Report | - **Reaktionszeit von "Spender fast leer" bis "Spender leer"** | - Email |
| | | - Webportal (Grafik, Tabellen, Diagramme, Etagenpläne) |
| | - Messung der Spender, deren Information von "Spender fast leer" auf "Spender leer" springt. | |
| | - Einstellbare Zeitspanne; auch Zeitverlauf über einen bestimmten Zeitraum | |
| | - Einstellbare Übersicht bestimmter Spender in bestimmten Bereichen/Waschräumen (Gruppierung) | |
| | - Einstellbare Übersicht bestimmter Spender zugeordnet zum Reinigungspersonal (durch Handynummer, Email-Adresse) | |

**Tabelle 4: Spender defekt**

| **Informationstyp** | **Report-Inhalt** | **Versand-/Verteilungsart** |
|---|---|---|
| Echtzeitinfo | - **"Spender defekt"** | - SMS (CWS-Service) |
| | - Uhrzeit | - Webportal |
| | - Reinigungsteam | Status mit Ampelsystem: |
| | - Gebäude (Nr./Name) | Grün = Spender ok |
| | - Etagennummer/Etagenplan | Rot = "Spender defekt" |
| | - Raumnummer | |
| | - Waschraumtyp (Männer, Frauen, Behinderten) | |
| | - Spender-Identifikationsnummer | |
| Langzeit-Report | - **Übersicht der "Spender defekt"** | - Email |
| | - Einstellbare Zeitspanne | - Webportal (Grafik, Tabellen, Diagramme, Etagenpläne) |
| | - Einstellbare Übersicht bestimmter Spender in bestimmten Bereichen/Waschräumen (Gruppierung) | |
| | - Einstellbare Übersicht bestimmter Spender zugeordnet zum CWS-Service (durch Handynummer) | |

**Tabelle 5: Spender zieht nicht ein**

| **Informationstyp** | **Report-Inhalt** | **Versand-/Verteilungsart** |
|---|---|---|
| Echtzeitinfo | - **"Spender zieht nicht ein"** | - E-Mail und später SFDC.-case (CWS-Service oder FM-Partner) mit möglicher Rückbestätigung an den Kunden, dass Info eingegangen ist (per SMS/E-Mail an FM-Partner) |
| | - Uhrzeit | |
| | - Gebäude (Nr./Name) | |
| | - Etagennummer/Etagenplan | |
| | - Raumnummer | |
| | - Waschraumtyp (Männer, Frauen, Behinderten, Küche etc. + Waschraum für Personal) | |
| | - Spender-Identifikationsnummer FM-Personal kann diesen Fehler beheben oder direkt entscheiden, ob die Mitteilung "Spenderwartung" ausgelöst wird. | |
| | | - Webportal |
| | | Status mit Ampelsystem: |
| | | Grün = Spender o.k. |
| | | Rot = "Spender defekt" |

**Tabelle 6: Portionenzähler**

| **Informationstyp** | **Report-Inhalt** | **Versand-Nerteilungsart** |
|---|---|---|
| Langzeit-Report | - **"Benutzungshäufigkeit" & "Rollenverbrauch"** | - Email |
| | - Messung des Rollenverbrauchs durch Portionszähler und Reset-Funktion bei Nachfüllung der Rolle | - Webportal (Grafik, Tabellen, Diagramme, Etagenpläne) |
| | - Einstellbare Übersicht zum echten Rollenverbrauch eines oder mehrere Spender | |
| | - Einstellbare Übersicht zum durchschnittlichen Rollenverbrauch eines oder mehrerer Spender | |
| | - Einstellbare Zeitspanne; auch Zeitverlauf über einen bestimmten Zeitraum; Vergleich von Zeitspannen, Möglichkeit auf Basis vergangener Werte zukünftige Trends des Rollenverbrauchs anzuzeigen | |
| | - Einstellbar auf eine bestimmte Tageszeit (morgens, mittags, abends, nachts); Vergleich von Tageszeiten möglich | |
| | - Einstellbare Übersicht bestimmter Spender in bestimmten Bereichen/Waschräumen (Gruppierung); Vergleich von Spendern, Waschräumen und Gebäuden | |
| | - Einstellbare Übersicht bestimmter Spender zugeordnet zum Reinigungspersonal (durch Handynummer, Email-Adresse) | |

**Tabelle 7: Batterie am Leben**

| **Informationstyp** | **Report-Inhalt** | **Versand-/Verteilungsart** |
|---|---|---|
| Echtzeitinfo | - **"Batterie am Leben"** | - SMS (Reinigungspersonal) |
| | - Uhrzeit | - Email |
| | - Reinigungsteam | |
| | - Gebäude (Nr./Name) | |
| | - Etagennummer/Etagenplan | |
| | - Raumnummer | |
| | - Waschraumtyp (Männer, Frauen, Behinderten) | |
| | - Spender-Identifikationsnummer | |

**Tabelle 8: Batterie fast leer**

| **Informationstyp** | **Report-Inhalt** | **Versand-/Verteilungsart** |
|---|---|---|
| Echtzeitinfo | - **"Batterie fast leer"** | - SMS (Reinigungspersonal) |
| | - Uhrzeit | - Email |
| | - Reinigungsteam | - Webportal |
| | - Gebäude (Nr./Name) | Status mit Ampelsystem: |
| | - Etagennummer/Etagenplan | Grün = Batterie ok |
| | - Raumnummer | Orange = "Batterie fast leer" |
| | - Waschraumtyp (Männer, Frauen, Behinderten) | |
| | - Spender-Identifikationsnummer | |

Obwohl oben verschiedene Ausführungsformen der vorliegenden Erfindung beschrieben wurden, sind diese so zu verstehen, dass in anderen Ausführungsformen die verschiedenen Merkmale sowohl einzeln als auch in jeder beliebigen Kombination verwendet werden können. Ferner ist nicht beabsichtigt, den Schutzbereich der vorliegenden Anmeldung auf die in der Beschreibung dargestellten speziellen Ausführungsformen der Vorrichtung und des Verfahrens zu beschränken.

## Patentansprüche

1. Handtuchspender (1) mit Mitteln zur Datenerfassung und -Übertragung umfassend:
eine Wickelschale (7) zur Aufnahme einer das frische Spendermaterial (4) umfassenden Handtuchrolle (8);
eine Messvorrichtung (3) zur Erfassung von Messwerten, welche die Menge an verbrauchtem Spendermaterial (4) repräsentieren; und
ein Funkmodul (2), welches zum Empfang der durch die Messvorrichtung (3) erfassten Messwerte mit der Messvorrichtung (3) verbunden ist und zur Übertragung von Funksignalen ausgebildet ist, welche je mindestens einen Messwert beinhalten; wobei
das Funkmodul (2) einen Mikrocontroller umfasst, mittels welchem aus den durch die Messvorrichtung (3) erfassten Messwerten die verbrauchte Menge an Spendermaterial (4) ermittelbar ist; und
die Messvorrichtung (3) mindestens einen ersten Sensor (5) zur Erfassung der Menge an verbrauchtem Spendermaterial (4) umfasst, welcher mit dem Funkmodul (2) verbunden ist,
wobei
der Handtuchspender (1) Mittel zur rotierbaren Aufnahme einer das verbrauchte Spendermaterial (4) aufwickelnden Wickelrolle (9) umfasst;
die Messvorrichtung (3) ein erstes signalauslösendes Element umfasst, welches an einer die Wickelrolle (9) antreibenden Antriebswalze (19) befestigbar ist; wobei
durch die Messvorrichtung (3) die Anzahl Umdrehungen erfassbar ist, welche die das verbrauchte Spendermaterial (4) aufwickelnde Wickelrolle (9) ausführt; und
die Messvorrichtung (3) einen zweiten Sensor (20) und ein zweites signalauslösendes Element umfasst, wobei das zweite signalauslösende Element an einer Umlenkachse (18) für das abzugebende Spendermaterial (4) befestigbar ist, wobei
das Funkmodul (2) dazu ausgebildet ist, ein Funksignal "Spender zieht nicht ein" abzugeben, wenn nur frisches Spendermaterial (4) abgewickelt und kein verbrauchtes Spendermaterial (4) aufgewickelt wird.

2. Handtuchspender (1) nach Anspruch 1, **dadurch gekennzeichnet, dass** die Messvorrichtung (3) als erstes signalauslösendes Element einen ersten Magnet (11) umfasst.

3. Handtuchspender (1) nach Anspruch 2, **dadurch gekennzeichnet, dass** die Messvorrichtung (3) als zweites signalauslösendes Element einen zweiten Magnet (17) umfasst.

4. Handtuchspender (1) nach Anspruch 3, **dadurch gekennzeichnet, dass** die Messvorrichtung (3) einen dritten Sensor (23) und ein drittes signalauslösendes Element, vorzugsweise einen dritten Magnet (12) umfasst, wobei das dritte signalauslösende Element stationär am Gehäuse (22) befestigbar ist.

5. Handtuchspender (1) nach einem der Ansprüche 1 bis 4, **dadurch gekennzeichnet, dass** das Funkmodul (2) und der erste Sensor (5) an der Wickelschale (7) befestigt ist.

6. Handtuchspender (1) nach einem der Ansprüche 3 bis 5, **dadurch gekennzeichnet, dass** der zweite und/oder der dritte Sensor (5;20;23) an der Wickelschale (7) angeordnet sind.

7. Handtuchspender (1) nach einem der Ansprüche 1 bis 6, **dadurch gekennzeichnet, dass** durch die Messvorrichtung (3) eine Vorratsangabe mit einem ersten Vorratszustand "Spender fast leer" bei einem Restvorrat an Spendermaterial (4) von weniger als 25% und einem zweiten Vorratszustand "Spender leer" ermittelbar ist.

8. Handtuchspender (1) nach Anspruch 7, **dadurch gekennzeichnet, dass** der erste Vorratszustand "Spender fast leer" einen Restvorrat an Spendermaterial (4) von weniger als 15% angibt.

9. Handtuchspender (1) nach einem der Ansprüche 1 bis 8, **dadurch gekennzeichnet, dass** der Handtuchspender (1) einen Protokollumsetzer, vorzugsweise ein Gateway (14) umfasst, mittels welchem die durch das Funkmodul (2) übertragenen Daten empfangen und drahtlos an ein externes Kommunikations-Netzwerk (15) weiterleitbar sind.

10. Handtuchspender (1) nach Anspruch 9, **dadurch gekennzeichnet, dass** das Gateway (14) eine Uhr (27) umfasst, so dass ein weitergeleitetes Funksignal neben dem mindestens einen Messwert auch den Zeitpunkt dessen Weiterleitung umfasst.

11. Handtuchspender (1) nach einem der Ansprüche 1 bis 10, **dadurch gekennzeichnet, dass** eine die Menge an verbrauchtem Spendermaterial (4) repräsentierende Füllstandsangabe in einem periodischen übermittelten Funksignal vom Funkmodul (2) gesendet werden, wobei vorzugsweise vier dieser periodischen Funksignale pro Stunde übermittelt werden.

12. Handtuchspender (1) nach einem der Ansprüche 1 bis 11, **dadurch gekennzeichnet, dass** das Funkmodul (2) ein periodisches Signal sendet, welches anzeigt, dass das Funkmodul (2) in Betrieb ist.

13. Handtuchspender (1) nach einem der Ansprüche 1 bis 12, **dadurch gekennzeichnet, dass** das Funkmodul (2) Funksignale in einem Frequenzbereich zwischen 868 MHz und 870 MHz sendet.

14. Handtuchspender (1) nach einem der Ansprüche 1 bis 13, **dadurch gekennzeichnet, dass** die Sendedauer eines Funksignals des Funkmoduls (2) zwischen 55 ms und 65 ms liegt.

15. Handtuchspender (1) nach einem der Ansprüche 1 bis 14, **dadurch gekennzeichnet, dass** an der Wickelschale (7) eine Antriebswalze (19) befestigt ist, mittels welcher das verbrauchte Spendermaterial (4) auf der Wickelachse (26) zu der Wickelrolle (9) aufwickelbar ist.

16. Handtuchspender (1) nach Anspruch 15, **dadurch gekennzeichnet, dass** der Handtuchspender (1) Antriebsmittel, vorzugsweise einen Federspeicherantrieb (28) umfasst, mittels welcher die Antriebswalze (19) angetrieben wird.

17. Handtuchspender (1) nach Anspruch 16, **dadurch gekennzeichnet, dass** am Gehäuse (22) eine Umlenkrolle (30) angeordnet ist, welche bei einem Abwickeln von Spendermaterial (4) von der frischen Handtuchrolle (8) angetrieben wird und durch welche der Federspeicherantrieb (28) vorspannbar ist.

18. Handtuchspender (1) nach Anspruch 17, **dadurch gekennzeichnet, dass** die Antriebsmittel eine Zeitverzögerungseinrichtung umfassen, welche beim Abwickeln von Spendermaterial (4) von der frischen Handtuchrolle (8) aktiviert wird und nach Ablauf einer festgelegten Zeitspanne die Antriebsmittel zum Einziehen des verbrauchten Spendermaterials (4) aktiviert.

19. Handtuchspender (1) nach einem der Ansprüche 15 bis 18, **dadurch gekennzeichnet, dass** die Antriebswalze (19) mit der das verbrauchte Spendermaterial (4) umfassenden Wickelrolle (9) einen rotativen Reibschluss bildet.

20. Handtuchspender (1) nach Anspruch 19, **dadurch gekennzeichnet, dass** die Antriebswalze (19) an ihrer Mantelfläche mit Noppen versehen ist.

21. Handtuchspender (1) nach einem der Ansprüche 1 bis 20, **dadurch gekennzeichnet, dass** der Handtuchspender (1) einen Signalverstärker oder Signalaufbereiter, vorzugsweise einen Repeater (21) umfasst, welcher zwischen dem Funkmodul (2) und dem Gateway (14) angeordnet ist.

22. Handtuchspender (1) nach einem der Ansprüche 1 bis 21, **dadurch gekennzeichnet, dass** das Funkmodul (2) eine Batterie umfasst und der Ladezustand der Batterie vom Funkmodul (2) erfasst und vom Funkmodul (2) als weiteres Datensignal übertragen wird.

23. Handtuchspender (1) nach einem der Ansprüche 1 bis 20, **dadurch gekennzeichnet, dass** der Handtuchspender (1) einen mit dem Funkmodul (2) verbundenen manuellen Defektschalter (24) umfasst, so dass bei Betätigung des Defektschalters (24) durch das Funkmodul (2) eine Mittelteilung "Spender defekt" gesendet wird.

24. Handtuchspender (1) nach einem der Ansprüche 1 bis 23, **dadurch gekennzeichnet, dass** durch das Funkmodul (2) die Funksignale, welche die Vorratszustände "Spender fast leer" und "Spender leer" umfassen, in Echtzeit übertragbar sind.

25. Handtuchspender (1) nach einem der Ansprüche 1 bis 24, **dadurch gekennzeichnet, dass** die vom Funkmodul (2) übertragenen Funksignale eine Identifikation des Handtuchspenders (1) umfassen.

26. Handtuchspender (1) nach einem der Ansprüche 1 bis 25, **dadurch gekennzeichnet, dass** die vom Funkmodul (2) übertragenen Funksignale den Ort des Handtuchspenders (1) umfassen.

27. Vorrichtung mit einem Handtuchspender (1) nach einem der Ansprüche 1 bis 26, **dadurch gekennzeichnet, dass** die Vorrichtung eine zentrale Datenverarbeitungsanlage (16) umfasst, welche zur Datenübertragung über ein externes Kommunikations-Netzwerk (15) mit dem Gateway (14) verbunden ist.

28. Vorrichtung nach Anspruch 27, **dadurch gekennzeichnet, dass** das externe Kommunikations-Netzwerk (15) ein Mobiltelefonnetz ist und die Datenübertragung vom Gateway (14) zur zentralen Datenverarbeitungsanlage (16) über das Mobiltelefonnetz erfolgt.

29. Verfahren zur Überwachung und Wartung eines Handtuchspenders (1) mittels einer Vorrichtung nach Anspruch 27 oder 28, **gekennzeichnet, durch** die Schritte:
Ermitteln des Vorratszustands "Spender fast leer" oder "Spender leer" an mindestens einem Handtuchspender (1) mittels der Messvorrichtung (3);
Empfangen des vom Funkmodul (2) in Echtzeit gesendeten Funksignales "Spender fast leer" oder "Spender leer" durch den Protokollumsetzer, vorzugsweise durch das Gateway (14); und
Weiterleiten des empfangenen Funksignals "Spender fast leer" oder "Spender leer" zusammen mit der Zeitangabe der Übertragung durch das Gateway (14) an eine zentrale Datenverarbeitungsanlage (16) mittels eines externen Kommunikations-Netzwerks (15).

30. Verfahren nach Anspruch 29, **gekennzeichnet, durch** die weiteren Schritte:
Erfassen der verbrauchten Menge an Spendermaterial (4) auf der aufwickelnden Wickelrolle (9) mittels der Messvorrichtung (3);
Weiterleiten der erfassten verbrauchten Menge an Spendermaterial (4) in einem periodischen übermittelten Funksignal vom Funkmodul (2) an das Gateway (14);
Weiterleiten dieses Funksignals zusammen mit der Zeitangabe der Übertragung vom Gateway (14) an die zentrale Datenverarbeitungsanlage (16);
Speichern der erfassten verbrauchten Menge an Spendermaterial (4) in einem Datenspeicher der zentralen Datenverarbeitungsanlage (16); und
Verarbeiten der erfassten Mengen an Spendermaterial (4) mit den jeweiligen Zeitangaben mit der zentralen Datenverarbeitungsanlage (16) zu Angaben betreffend die Benutzungshäufigkeit und den Produktverbrauch des Handtuchspenders (1).

## Claims

1. A hand towel dispenser (1) having means for data capture and transmission, comprising:
a winding shell (7) for receiving a hand towel roll (8) comprising the fresh dispenser material (4);
a measuring device (3) for capturing measured values which represent the amount of consumed dispenser material (4); and
a radio module (2) which is connected to the measuring device (3) for receiving the measured values captured by the measuring device (3) and is designed to transmit radio signals which each comprise at least one measured value; wherein
the radio module (2) comprises a microcontroller with which the consumed amount of dispenser material (4) can be captured from the measured values captured by the measuring device (3); and
the measuring device (3) comprises at least one first sensor (5) for capturing the amount of consumed dispenser material (4), which sensor is connected to the radio module (2),
wherein
the hand tower dispenser (1) comprises means for the rotatable receiving of a winding roll (9) which winds up the consumed dispenser material (4);
the measuring device (3) comprises a first signal-initiating element which can be fastened on a drive cylinder (19) which drives the winding roller (9); wherein
the number of revolutions made by the winding roller (9) winding up the consumed dispenser material (4) can be captured by the measuring device (3); and
the measuring device (3) comprises a second sensor (20) and a second signal-initiating element, wherein the second signal-initiating element can be fastened on a deflection axle (18) for the dispenser material (4) to be dispensed, wherein
the radio module (2) is designed to emit a radio signal "dispenser is not drawing in" when only fresh dispenser material (4) is being wound off and no consumed dispenser material (4) is being wound up.

2. The hand towel dispenser (1) according to Claim 1, **characterized in that** the measuring device (3) comprises a first magnet (11) as the first signal-initiating element.

3. The hand towel dispenser (1) according to Claim 2, **characterized in that** the measuring device (3) comprises a second magnet (17) as the second signal-initiating element.

4. The hand towel dispenser (1) according to Claim 3, **characterized in that** the measuring device (3) comprises a third sensor (23) and a third signal-initiating element, preferably a third magnet (12), wherein the third signal-initiating element can be fastened to the housing (22) in a stationary manner.

5. The hand towel dispenser (1) according to one of Claims 1 to 4, **characterized in that** the radio module (2) and the first sensor (5) are fastened on the winding shell (7).

6. The hand towel dispenser (1) according to one of Claims 3 to 5, **characterized in that** the second and/or the third sensor (5; 20; 23) are arranged on the winding shell (7).

7. The hand towel dispenser (1) according to one of Claims 1 to 6, **characterized in that** the measuring device (3) can capture a supply indication with the first supply state "dispenser almost empty" at a remaining supply of dispenser material (4) of less than 25% and at a second supply state "dispenser empty".

8. The hand towel dispenser (1) according to Claim 7, **characterized in that** the first supply state "dispenser almost empty" indicates a remaining supply of dispenser material (4) of less than 15%.

9. The hand towel dispenser (1) according to one of Claims 1 to 8, **characterized in that** the hand towel dispenser (1) comprises a record converter, preferably a gateway (14) with which the data transmitted by the radio module (2) is received and can be forwarded wirelessly to an external communication network (15).

10. The hand towel dispenser (1) according to Claim 9, **characterized in that** the gateway (14) comprises a clock (27) so that a forwarded radio signal also comprises, in addition to the at least one measured value, the time at which it was forwarded.

11. The hand towel dispenser (1) according to one of Claims 1 to 10, **characterized in that** a filling state indication representing the amount of consumed dispenser material (4) is sent in a periodically transmitted radio signal from the radio module (2), wherein preferably four of these periodic radio signals are transmitted per hour.

12. The hand towel dispenser (1) according to one of Claims 1 to 11, **characterized in that** the radio module (2) sends a periodic signal which indicates that the radio module (2) is operating.

13. The hand towel dispenser (1) according to one of Claims 1 to 12, **characterized in that** the radio module (2) sends radio signals in a frequency range between 868 MHz and 870 MHz.

14. The hand towel dispenser (1) according to one of Claims 1 to 13, **characterized in that** the transmission time of a radio signal of the radio module (2) is between 55 ms and 65 ms.

15. The hand towel dispenser (1) according to one of Claims 1 to 14, **characterized in that** a drive cylinder (19) is fastened on the winding shell (7), with which drive cylinder the consumed dispenser material (4) can be wound up on the winding axle (26) to the winding roller (9).

16. The hand towel dispenser (1) according to Claim 15, **characterized in that** the hand towel dispenser (1) comprises drive means, preferably a spring-loaded drive (28) with which the drive cylinder (19) is driven.

17. The hand towel dispenser (1) according to Claim 16, **characterized in that** the deflection roller (30) is arranged on the housing (22), which roller is driven during a winding off of dispenser material (4) from the fresh hand towel roll (8) and can be used for pretensioning the spring storage drive (28).

18. The hand towel dispenser (1) according to Claim 17, **characterized in that** the drive means comprises a time delay device which is activated during the winding off of dispenser material (4) from the fresh hand towel roll (8) and activates, after a set time, the drive means for drawing in the consumed dispenser material (4).

19. The hand towel dispenser (1) according to one of Claims 15 to 18, **characterized in that** the drive cylinder (19) forms a rotational frictional contact with the winding roller (9) comprising the consumed dispenser material (4).

20. The hand towel dispenser (1) according to Claim 19, **characterized in that** the drive cylinder (19) is provided with nubs on its jacket surface.

21. The hand towel dispenser (1) according to one of Claims 1 to 20, **characterized in that** the hand towel dispenser (1) comprises a signal amplifier or signal preparer, preferably a repeater (21) which is arranged between the radio module (2) and the gateway (14).

22. The hand towel dispenser (1) according to one of Claims 1 to 21, **characterized in that** the radio module (2) comprises a battery and that the loading state of the battery is captured by the radio module (2) and is transmitted by the radio module (2) as another data signal.

23. The hand towel dispenser (1) according to one of Claims 1 to 20, **characterized in that** the hand tower dispenser (1) comprises a manual defect switch (24) connected to the radio module (2) so that a notice "dispenser defective" is transmitted by the radio module (2) upon the actuation of the defect switch (24).

24. The hand towel dispenser (1) according to one of Claims 1 to 23, **characterized in that** the radio signals which comprise the storage states "dispenser almost empty" and "dispenser empty" can be transmitted in real time by the radio module (2).

25. The hand towel dispenser (1) according to one of Claims 1 to 24, **characterized in that** the radio signals transmitted by the radio module (2) comprise an identification of the hand towel dispenser (1).

26. The hand towel dispenser (1) according to one of Claims 1 to 25, **characterized in that** the radio signals transmitted by the radio module (2) comprise the location of the hand towel dispenser (1).

27. A device with a hand towel dispenser (1) according to one of Claims 1 to 26, **characterized in that** the device comprises a central data processing system (16) connected to the gateway (14) for the data transfer by an external communication network (15).

28. The device according to Claim 27, **characterized in that** the external communication network (15) is a mobile telephone network and that the data transmission from the gateway (14) to the central data processing system (16) takes place via the mobile telephone network.

29. The method for monitoring and servicing a hand towel dispenser (1) by a device according to Claim 27 or 28, **characterized by** the steps:
Capturing the storage state "dispenser almost empty" or "dispenser empty" in at least one hand towel dispenser (1) by the measuring device (3);
Receiving the radio signal "dispenser almost empty" or "dispenser empty" transmitted by the radio module (2) in real time by the record converter, preferably by the gateway (14); and
Forwarding the received radio signal "dispenser almost empty" or "dispenser empty" together with the indication of the time of the transmission by the gateway (14) to a central data processing system (16) by an external communication network (15).

30. The method according to Claim 29, **characterized by** the further steps:
Capturing the consumed amount of dispenser material (4) on the winding up winding roller (9) by the measuring device (3);
Forwarding the captured, consumed amount of dispenser material (4) in a periodically transmitted radio signal from the radio module (2) to the gateway (14);
Forwarding this radio signal together with the indication of the time of the transmission from the gateway (14) to the central data processing system (16);
Storing the captured, consumed amount of dispenser material (4) in the data storage of the central data processing system (16); and
Processing the captured amounts of dispenser material (4) with the particular indications of time to the central data processing system (16) to data concerning the frequency of use and the product consumption of the hand towel dispenser (1).

## Revendications

1. Distributeur d'essuie-mains (1) doté de moyens de détection et de transmission de données, comprenant :
une coque d'enroulement (7) destinée à recevoir un rouleau d'essuie-mains (8) comprenant le matériau de distributeur (4) frais ;
un dispositif de mesure (3) destiné à la détection de valeurs de mesure qui représentent la quantité de matériau de distributeur (4) consommé ;
un module radio (2) qui est raccordé au dispositif de mesure (3) pour la réception des valeurs de mesure détectées par le dispositif de mesure (3) et qui est réalisé pour la transmission de signaux radio qui contiennent chacun au moins une valeur de mesure ;
le module radio (2) comprenant un microcontrôleur au moyen duquel la quantité consommée de matériau de distributeur (4) peut être déterminée à partir des valeurs de mesure détectées par le dispositif de mesure (3) ; et
le dispositif de mesure (3) comprenant au moins un premier capteur (5), destiné à la détection de la quantité de matériau de distributeur (4) consommé, qui est raccordé au module radio (2),
le distributeur d'essuie-mains (1) comprenant des moyens destinés à la réception tournante d'un mandrin d'enroulement (9) enroulant le matériau de distributeur (4) consommé ;
le dispositif de mesure (3) comprenant un premier élément de déclenchement de signal qui peut être fixé sur un cylindre d'entraînement (19) entraînant le mandrin d'enroulement (9) ;
le dispositif de mesure (3) pouvant détecter le nombre de rotations effectuées par le mandrin d'enroulement (9) enroulant le matériau de distributeur (4) consommé ; et
le dispositif de mesure (3) comprenant un deuxième capteur (20) et un deuxième élément de déclenchement de signal, le deuxième élément de déclenchement de signal pouvant être fixé sur un axe de renvoi (18) pour le matériau de distributeur (4) à délivrer,
le module radio (2) étant réalisé pour délivrer un signal radio « le distributeur ne tire pas » quand seul du matériau de distributeur (4) frais est déroulé et aucun matériau de distributeur (4) consommé n'est enroulé.

2. Distributeur d'essuie-mains (1) selon la revendication 1, **caractérisé en ce que** le dispositif de mesure (3) comprend un premier aimant (11) en tant que premier élément de déclenchement de signal.

3. Distributeur d'essuie-mains (1) selon la revendication 2, **caractérisé en ce que** le dispositif de mesure (3) comprend un deuxième aimant (17) en tant que deuxième élément de déclenchement de signal.

4. Distributeur d'essuie-mains (1) selon la revendication 3, **caractérisé en ce que** le dispositif de mesure (3) comprend un troisième capteur (23) et un troisième élément de déclenchement de signal, de préférence un troisième aimant (12), le troisième élément de déclenchement de signal pouvant être fixé de façon stationnaire sur le boîtier (22).

5. Distributeur d'essuie-mains (1) selon l'une des revendications 1 à 4, **caractérisé en ce que** le module radio (2) et le premier capteur (5) sont fixés sur la coque d'enroulement (7).

6. Distributeur d'essuie-mains (1) selon l'une des revendications 3 à 5, **caractérisé en ce que** le deuxième et/ou le troisième capteur (5 ; 20 ; 23) sont disposés sur la coque d'enroulement (7).

7. Distributeur d'essuie-mains (1) selon l'une des revendications 1 à 6, **caractérisé en ce que** le dispositif de mesure (3) peut déterminer une indication de stock avec un premier état de stock « distributeur presque vide » quand le stock restant de matériau de distributeur (4) est inférieur à 25 %, et avec un deuxième état de stock « distributeur vide ».

8. Distributeur d'essuie-mains (1) selon la revendication 7, **caractérisé en ce que** le premier état de stock « distributeur presque vide » indique un stock restant de matériau de distributeur (4) inférieur à 15 %.

9. Distributeur d'essuie-mains (1) selon l'une des revendications 1 à 8, **caractérisé en ce que** le distributeur d'essuie-mains (1) comprend un convertisseur de protocole, de préférence un Gateway (14), au moyen duquel les données transmises par le module radio (2) sont reçues et peuvent être transférées sans fil vers un réseau de communication (15) externe.

10. Distributeur d'essuie-mains (1) selon la revendication 9, **caractérisé en ce que** le Gateway (14) comprend une horloge (27) de telle sorte qu'un signal radio transféré comprend, outre l'au moins une valeur de mesure, également l'heure de son transfert.

11. Distributeur d'essuie-mains (1) selon l'une des revendications 1 à 10, **caractérisé en ce qu'**une indication de niveau représentant la quantité de matériau de distributeur (4) consommé est envoyée par le module radio (2) dans un signal radio transmis périodiquement, de préférence quatre de ces signaux radio périodiques étant transmis par heure.

12. Distributeur d'essuie-mains (1) selon l'une des revendications 1 à 11, **caractérisé en ce que** le module radio (2) envoie un signal périodique qui indique que le module radio (2) est en fonctionnement.

13. Distributeur d'essuie-mains (1) selon l'une des revendications 1 à 12, **caractérisé en ce que** le module radio (2) envoie des signaux radio dans une plage de fréquences entre 868 MHz et 870 MHz.

14. Distributeur d'essuie-mains (1) selon l'une des revendications 1 à 13, **caractérisé en ce que** la durée d'envoi d'un signal radio du module radio (2) est comprise entre 55 ms et 65 ms.

15. Distributeur d'essuie-mains (1) selon l'une des revendications 1 à 14, **caractérisé en ce que**, sur la coque d'enroulement (7), il est fixé un cylindre d'entraînement (19) au moyen duquel le matériau de distributeur (4) consommé peut être enroulé sur l'axe d'enroulement (26) du mandrin d'enroulement (9).

16. Distributeur d'essuie-mains (1) selon la revendication 15, **caractérisé en ce que** le distributeur d'essuie-mains (1) comprend des moyens d'entraînement, de préférence un entraînement à accumulateur à ressort (28), au moyen desquels le cylindre d'entraînement (19) est entraîné.

17. Distributeur d'essuie-mains (1) selon la revendication 16, **caractérisé en ce que**, sur le boîtier (22), il est disposé un rouleau de renvoi (30) qui est entraîné lors d'un déroulement de matériau de distributeur (4) à partir du rouleau d'essuie-mains (8) frais et par lequel l'entraînement à accumulateur à ressort (28) peut être prétendu.

18. Distributeur d'essuie-mains (1) selon la revendication 17, **caractérisé en ce que** les moyens d'entraînement comprennent un dispositif de temporisation qui est activé lors du déroulement de matériau de distributeur (4) à partir du rouleau d'essuie-mains (8) frais et qui, à l'expiration d'une durée déterminée, active les moyens d'entraînement pour tirer le matériau de distributeur (4) consommé.

19. Distributeur d'essuie-mains (1) selon l'une des revendications 15 à 18, **caractérisé en ce que**, avec le mandrin d'enroulement (9) comprenant le matériau de distributeur (4) consommé, le cylindre d'entraînement (19) forme une liaison par frottement rotative.

20. Distributeur d'essuie-mains (1) selon la revendication 19, **caractérisé en ce que** le cylindre d'entraînement (19) est muni de bossages sur sa surface d'enveloppe.

21. Distributeur d'essuie-mains (1) selon l'une des revendications 1 à 20, **caractérisé en ce que** le distributeur d'essuie-mains (1) comprend un amplificateur de signaux ou conditionneur de signaux, de préférence un répéteur (21), qui est disposé entre le module radio (2) et le Gateway (14).

22. Distributeur d'essuie-mains (1) selon l'une des revendications 1 à 21, **caractérisé en ce que** le module radio (2) comprend une batterie, et l'état de charge de la batterie est détecté par le module radio (2) et est transmis par le module radio (2) en tant que signal de données supplémentaire.

23. Distributeur d'essuie-mains (1) selon l'une des revendications 1 à 20, **caractérisé en ce que** le distributeur d'essuie-mains (1) comprend un commutateur de défaut (24) manuel raccordé au module radio (2) de telle sorte que lors de l'actionnement du commutateur de défaut (24), un message « distributeur défectueux » est envoyé par le module radio (2).

24. Distributeur d'essuie-mains (1) selon l'une des revendications 1 à 23, **caractérisé en ce que** les signaux radio qui comprennent les états de stock « distributeur presque vide » et « dispositif vide » peuvent être transmis en temps réel par le module radio (2).

25. Distributeur d'essuie-mains (1) selon l'une des revendications 1 à 24, **caractérisé en ce que** les signaux radio transmis par le module radio (2) comprennent une identification du distributeur d'essuie-mains (1).

26. Distributeur d'essuie-mains (1) selon l'une des revendications 1 à 25, **caractérisé en ce que** les signaux radio transmis par le module radio (2) comprennent l'emplacement du distributeur d'essuie-mains (1).

27. Dispositif comprenant un distributeur d'essuie-mains (1) selon l'une des revendications 1 à 26, **caractérisé en ce que** le dispositif comprend une installation de traitement de données (16) centrale qui est raccordée au Gateway (14) pour la transmission de données par le biais d'un réseau de communication (15) externe.

28. Dispositif selon la revendication 27, **caractérisé en ce que** le réseau de communication (15) externe est un réseau téléphonique mobile, et la transmission de données à partir du Gateway (14) vers l'installation de traitement de données (16) centrale s'effectue par le biais du réseau téléphonique mobile.

29. Procédé de surveillance et de maintenance d'un distributeur d'essuie-mains (1) au moyen d'un dispositif selon la revendication 27 ou 28, **caractérisé par** les étapes :
détermination de l'état de stock « distributeur presque vide » ou « distributeur vide » sur au moins un distributeur d'essuie-mains (1) au moyen du dispositif de mesure (3) ;
réception, par le convertisseur de protocole, de préférence par le Gateway (14), du signal radio « distributeur presque vide » ou « distributeur vide » envoyé en temps réel par le module radio (2) ; et
transfert du signal radio reçu « distributeur presque vide » ou « distributeur vide » conjointement avec l'indication horaire de la transmission par le Gateway (14) vers une installation de traitement de données (16) centrale au moyen d'un réseau de communication (15) externe.

30. Procédé selon la revendication 29, **caractérisé par** les étapes supplémentaires :
détection, au moyen du dispositif de mesure (3), de la quantité consommée de matériau de distributeur (4) sur le mandrin d'enroulement (9) effectuant l'enroulement ;
transfert de la quantité consommée détectée de matériau de distributeur (4) dans un signal radio transmis périodiquement à partir du module radio (2) vers le Gateway (14) ;
transfert de ce signal radio conjointement avec l'indication horaire de la transmission à partir du Gateway (14) vers l'installation de traitement de données (16) centrale ;
enregistrement de la quantité consommée détectée de matériau de distributeur (4) dans une mémoire de données de l'installation de traitement de données (16) centrale ; et
traitement des quantités détectées de matériau de distributeur (4), avec les indications horaires respectives, avec l'installation de traitement de données (16) centrale pour fournir des indications concernant la fréquence d'utilisation et la consommation de produit du distributeur d'essuie-mains (1).
